# EUROPÄISCHE PATENTANMELDUNG

(11) **EP 3 015 393 A1**
(43) Veröffentlichungstag der Anmeldung: **04.05.2016**
(21) Anmeldenummer: 14191359.0
(22) Anmeldetag: 31.10.2014
(51) Int. Cl.: B65D 33/00, B65D 33/10, B65D 33/18

(54) **Versandbeutel**

(71) Anmelder: Papier-Mettler KG, 54497 Morbach (DE)
(72) Erfinder: Zender, Willibrord, 54429 Waldweiler (DE)
(74) Vertreter: Metten, Karl-Heinz

(57) **Zusammenfassung**

Die vorliegende Erfindung betrifft einen Versandbeutel, bei dem das untere Beutelende (18) geschlossen ist und wobei dieses untere Beutelende mindestens einen Tragegriff oder eine Trageschlaufe (20, 23) aufweist und wobei gleichzeitig das obere Beutelende (1) über eine verschließbare erste Öffnung zur Aufnahme von Versandartikeln verfügt. Außerdem betrifft die Erfindung die Verwendung der erfindungsgemäßen Versandbeutel für das Transportieren von Versandgut, insbesondere Versandgut des Online-Handels, sowie ein Verfahren zur Herstellung eines erfindungsgemäßen Versandbeutels.

## Beschreibung

Die vorliegende Erfindung betrifft einen Versandbeutel, insbesondere einen Versandbeutel, für den Online-Handel. Auch betrifft die Erfindung ein Verfahren zur Herstellung von Versandbeuteln. Ferner betrifft die Erfindung die Verwendung eines solchen Versandbeutels für das Transportieren von Versandgut, insbesondere Versandgut des Online-Handels.

Versandbeutel werden in verschiedenster Form für Versandzwecke verwendet. Solche Versandbeutel weisen im Gegensatz zu üblichen Einkaufstüten oftmals eine verschließbare oder sogar wiederverschließbare Öffnung auf, wobei das Versandgut meist nicht erkennbar sein soll und zudem während des Transports geschützt sein muss. Oftmals weisen solche Versandbeutel keinen Tragegriff und auch keine Trageschlaufe auf. Plastiktüten, wie sie üblicherweise im Supermarkt bereitgestellt werden, weisen dagegen üblicherweise einen Tragegriff oder eine Trageschlaufe auf. Es sind jedoch auch Versandbeutel mit Tragegriff z.B. aus der DE 10 2009 007 985 bekannt.

Versandbeutel werden meist in großer Stückzahl bereitgestellt. Hierbei sind die Beutelvorderwand und Beutelrückwand üblicherweise aus einem dünnen Material gefertigt, um die Kosten zu senken und die Umwelt zu schonen. Dies ist eine Ursache, warum herkömmliche Versandbeutel meist keine Tragegriffe oder Trageschlaufen aufweisen. Besagte Tragegriffe bzw. Trageschlaufen üben bei der gattungsgemäßen Verwendung eine Zugbelastung auf den Versandbeutel, insbesondere die Beutelvorderwand und Beutelrückwand, aus. Wenn die Beutelvorderwand und Beutelrückwand dünn sind, kann besagter Tragegriff oder besagte Trageschlaufe zu einem Reißen des Beutels führen, so dass der Inhalt verloren geht, verschmutzt wird oder Schaden nimmt. Dies ist insbesondere im Anbetracht der Tatsache, dass beispielsweise teure Markenkleidung für Damen und/oder Herren oftmals in solchen Versandbeuteln versendet werden, für einen Versandunternehmer gänzlich inakzeptabel. Ferner ist nachteilig, dass sich durch die Zugbelastung auch der Verschluss eines Versandbeutels unbeabsichtigt öffnen kann.

Auch ist es von Nachteil, dass Tragegriffe - falls doch vorhanden - meist implementiert werden, indem ein Durchgriffsloch in den Warenaufnahmebereich für Versandartikel des Versandbeutels gestanzt wird. Durch ein solches Durchgriffsloch wird der Inhalt jedoch ebenfalls den Umgebungsbedingungen, insbesondere der Umgebungsfeuchtigkeit, ausgesetzt, was bei Versandbeuteln zu vermeiden ist.

Ein weiterer Nachteil herkömmlicher Versandbeutel ist es, dass diese oftmals nicht hinreichend wettergeschützt sind, um beispielsweise Regenergüssen standhalten zu können.

Aufgabe der Erfindung ist es daher, einen Versandbeutel so zu gestalten, dass die vorstehend genannten Nachteile überwunden werden. Insbesondere ist es die Aufgabe der Erfindung Feuchtigkeit, beispielsweise in Form von Regen, von dem Inhalt des Versandbeutels fernzuhalten. Ferner soll der Versandbeutel ein einfaches, unfallfreies und geschütztes Transportieren des Inhalts sowie eine gute Lagerbarkeit der Versandbeutel ermöglichen. Schließlich soll der Inhalt des Versandbeutels vor dem unautorisierten Zugriff und/oder vor der unautorisierten Inaugenscheinnahme durch Dritte geschützt sein.

Die Aufgabe wird gelöst durch einen Versandbeutel, umfassend ein oberes Beutelende, ein gegenüberliegendes unteres Beutelende, einen ersten Beutelrand und einen zweiten Beutelrand sowie eine Beutelvorderwand und eine gegenüberliegende Beutelrückwand, wobei die Beutelvorderwand und Beutelrückwand jeweils eine Oberkante, eine Unterkante, eine erste Seitenkante und eine zweite Seitenkante aufweisen, dadurch gekennzeichnet, dass das untere Beutelende geschlossen ist und mindestens einen Tragegriff oder eine Trageschlaufe aufweist, wobei das obere Beutelende eine verschließbare, insbesondere wiederverschließbare, erste Öffnung zur Aufnahme von Versandartikeln aufweist.

Durch die Anbringung des mindestens einen Tragegriffs oder der mindestens einen Trageschlaufe an dem unteren Beutelende, welche der verschließbaren ersten Öffnung gegenüberliegt, wird der Versandbeutel üblicherweise so am Tragegriff bzw. an der Trageschlaufe getragen, dass die verschließbare erste Öffnung beim Tragen des Versandbeutels in Bodenrichtung ausgerichtet ist. Das obere Beutelende weist besagte erste Öffnung zur Aufnahme von Versandartikeln auf. Das obere Beutelende ist somit das Ende, welches bei dem Befüllen eines Versandbeutels üblicherweise nach oben zeigt und beim Tragen am Tragegriff bzw. an der Trageschlaufe dagegen nach unten, d.h. in Bodenrichtung, zeigt.

Überraschenderweise hat sich gezeigt, dass der Umstand, dass die verschließbare erste Öffnung beim Tragen nach unten zeigt, die sichere Aufbewahrung bzw. den sicheren Transport der zu versendenden Artikel nicht beeinträchtigt. Ferner hat sich gezeigt, dass das Vermeiden einer Öffnung an dem Beutelende, an welchem sich der mindestens eine Tragegriffe bzw. die mindestens eine Trageschlaufe befindet, die Gestaltungsmöglichkeiten sowohl der Öffnung als auch des Tragegriffs bzw. der Trageschlaufe erweitert. Insbesondere muss die Öffnungsgeometrie beim Entwurf des mindestens einen Tragegriffs oder der mindestens einen Trageschlaufe nicht mehr berücksichtigt werden und die Zugbelastbarkeit der Tragegriffe bzw. Trageschlaufen wird erhöht, da eine Öffnung zuweilen den Materialzusammenhalt eines Versandbeutels im Öffnungsbereich schwächt. Auch die Dimensionen der Öffnung werden durch die Tragegriffe oder Trageschlaufen nicht mehr eingeschränkt. Außerdem ist auch eine verschließbare Öffnung oftmals nicht vollständig wasserdicht. Dies ist mit dem erfindungsgemäßen Beutel kein Problem. Die Öffnung befindet sich an dem Beutelende, welches dem Tragegriff bzw. der Trageschlaufe gegenüberliegt. Dieses die Öffnung aufweisende Beutelende wird also bei Regen, Schnee oder Hagel im Gegensatz zum unteren Beutelende weniger oder nicht benetzt.

Ein Versandbeutel im Sinne der vorliegenden Erfindung ist ein Beutel, vorgesehen zum Transportieren von Waren, insbesondere von Waren des Online-Handels. Ein solcher Versandbeutel ist üblicherweise verschließbar, vorzugsweise so, dass keine Öffnung unverschlossen bleibt. Der Versandbeutel weist üblicherweise mindestens einen Warenaufnahmebereich, insbesondere Innenraum, zur Waren- bzw. Versandartikelaufnahme auf, welcher sich im Wesentlichen vollständig verschließen lässt. Beutel, welche unverschließbare Öffnungen aufweisen, die während des Transports ein unabsichtliches Herausfallen von Versandartikeln gestatten, sind als Versandbeutel im Regelfall ungeeignet. Es ist grundsätzlich denkbar, einen Versandbeutel so zu deformieren, dass eine präzise Beschreibung der Geometrie nicht mehr möglich ist. Den weiteren Ausführungen sei daher vorangestellt, dass sich die Beschreibung auf einen ungefüllten, nicht deformierten Zustand des Versandbeutels bezieht, wobei der Versandbeutel vorzugsweise im Wesentlichen flach ausgestreckt zu betrachten ist. In dieser Form wird der Versandbeutel vor der Befüllung mit Versandartikeln auch üblicherweise bereitgestellt.

Vorzugsweise umfasst das untere Beutelende einen Beutelboden. Insbesondere bevorzugt ist besagter Beutelboden weniger als 3 cm, insbesondere weniger als 2 cm, vorzugsweise weniger als 1 cm von der Unterkante der Beutelvorderwand entfernt angeordnet. Der Beutelboden begrenzt dabei vorzugsweise einen Warenaufnahmebereich für Versandartikel in Richtung des unteren Beutelendes. Dies hat den Vorteil, dass Warenartikel ggf. mehr Platz im Warenaufnahmebereich für Versandartikel des entfalteten Beutels haben bzw. mehr Versandartikel darin untergebracht werden können.

Der Beutelboden kann insbesondere durch eine Beutelbodenwand und/oder durch mindestens eine Schweißnaht und/oder durch mindestens eine Faltung ausgebildet sein. Besagte Schweißnaht verläuft vorzugsweise beabstandet zur oder an der Unterkante von Beutelrückwand und Beutelvorderwand, insbesondere mit einem mittleren Abstand kleiner 3 cm, insbesondere kleiner 2 cm und vorzugsweise kleiner 1 cm. Die Unterkanten von Beutelrückwand und Beutelvorderwand sind vorzugsweise Faltkanten der besagten mindestens einen Faltung, insbesondere einer W- oder V-förmigen Faltung.

Vorzugsweise ist der Beutelboden durch eine Beutelbodenwand, insbesondere in Form eines Faltbodens, ausgebildet. Die Beutelbodenwand vergrößert den Warenaufnahmebereich für Versandartikel erheblich, so dass mehr Versandartikel untergebracht werden können. Ein Faltboden im Sinne der Erfindung weist mindestens eine Faltkante auf, entlang welcher sich der Boden zusammenfalten lässt. Auch lässt sich die Anordnung des Tragegriffs bzw. der Trageschlaufe bei dem Vorliegen einer Beutelbodenwand vorteilhafter gestalten.

Vorzugsweise weist das untere Beutelende eine im Querschnitt W- oder V-förmige Faltung auf, wobei dies die Art der Faltkantenanordnung und nicht die Winkel zwischen den Faltkanten beschreiben soll. Besagte Faltungen am unteren Beutelende werden im vorliegenden Dokument als W- oder V-förmige Faltungen bzw. auch als W- bzw. V-Faltung bezeichnet. Vorzugsweise ist hierbei immer dieselbe Faltung zu verstehen, welche zumindest teilweise durch die Beutelbodenwand ausgebildet ist. Vorzugsweise liegen die verschiedenen Flächen der W- bzw. V-Faltung im gefalteten Zustand aneinander an. Bei der V-förmigen Faltung wird meist auf eine Beutelbodenwand verzichtet. In diesem Fall wird die V-förmige Faltung durch die Beutelvorderwand und Beutelrückwand ausgebildet. Vorzugsweise ist die W-förmige Faltung durch die Beutelvorderwand und Beutelrückwand sowie die Beutelbodenwand ausgebildet. Die Beutelbodenwand kann somit in die Faltung integriert werden und nimmt insbesondere bei der Lagerung von Versandbeuteln nur wenig Platz in Anspruch.

Vorzugsweise umfassen die erfindungsgemäßen Beutelvorderwand, Beutelrückwand, Beutelbodenwand, Tragegriff und/oder Trageschlaufe mindestens einen thermoplastischen Kunststoff. Insbesondere bevorzugt bestehen Beutelvorderwand, Beutelrückwand, Beutelbodenwand, Tragegriff und/oder Trageschlaufe aus mindestens einem thermoplastischen Kunststoff. Hierbei kann es vorgesehen sein, dass ein Aufdruck, beispielsweise ein Werbeaufdruck, auf dem thermoplastischen Kunststoff vorgesehen ist. Thermoplastische Kunststoffe zeichnen sich durch eine für den erfindungsgemäßen Versandbeutel vorteilhafte Verarbeitbarkeit aus. Eine Schweißnaht im Sinne der vorliegenden Erfindung entsteht vorzugsweise durch das Erwärmen bzw. (An-)Schmelzen eines schmalen Folienbereichs eines thermoplastischen Kunststoffs, insbesondere auf eine Temperatur oberhalb der Glasübergangstemperatur. Durch Anwendung von Druck erhält man dabei nach dem Erkalten eine Verbindung der nunmehr verschweißten Teile. Die Erfahrung hat gezeigt, dass Kunststoffe wie Polyester und/oder Polyolefine, beispielsweise Polyethylen, hierfür besonders geeignet sind. Vorzugsweise umfassen Beutelvorderwand, Beutelrückwand, Beutelbodenwand einen ersten thermoplastischen Kunststoff, während Tragegriff oder Trageschlaufe einen zweiten thermoplastischen Kunststoff mit abweichender Zusammensetzung oder ein gänzlich anderes Material umfassen. Tragegriff oder Trageschlaufe umfassen ebenfalls bevorzugt Polyester und/oder Polyolefine, beispielsweise Polyethylen.

Vorzugsweise wird mindestens eine Beutelwand, insbesondere die Beutelvorderwand und/oder Beutelrückwand und/oder Beutelbodenwand, aus Kunststoff verwendet, die wasser- und/oder lichtundurchlässig ist. Lichtundurchlässig bedeutet dabei, dass die Lichtintensität durch die jeweilige Beutelwand signifikant vermindert wird, vorzugsweise mindestens um 30%, insbesondere mindestens 50% und besonders bevorzugt mindestens um 70%. Die Wasserundurchlässigkeit dient dem Schutz der Versandartikel, insbesondere gegenüber wetterbedingten Einflüssen wie Regen, Schnee oder Luftfeuchtigkeit. Die Verringerung der Lichtintensität dient ebenfalls dem Schutz, beispielsweise vor UV-Ausbleichung, ist jedoch auch wichtig, um den Erfordernissen des Postgeheimnisses ggf. zu genügen.

In einer bevorzugten Ausführungsform sind die Beutelvorderwand, Beutelrückwand und Beutelbodenwand aus dem gleichen Material, insbesondere aus dem gleichen thermoplastischen Kunststoff, gefertigt. Hierbei ist es besonders bevorzugt, wenn Beutelvorderwand und Beutelrückwand auf einem zusammenhängenden Abschnitts eines zusammenhängenden, vorzugsweise einstückigen, Materialstreifens, insbesondere einer zusammenhängenden Kunststofffolie, basieren, wobei vorzugsweise die Beutelbodenwand (falls vorhanden) ebenfalls auf besagten Abschnitt eines Materialstreifens basiert. Vorzugsweise sind Beutelvorderwand, Beutelrückwand und insbesondere Beutelvorderwand Bestandteil eines zusammenhängenden Materialstreifens, insbesondere einer zusammenhängenden Kunststofffolie. Vorzugsweise ist besagter zusammenhängende Materialstreifen an den Beutelseiten verschweißt. Der genannte Aufbau hat den Vorteil, dass die Fertigung wesentlich vereinfacht werden kann und die Fertigungskosten gesenkt werden. Insbesondere sind hierbei im Regelfall keine Schweißnähte nötig, um die Beutelvorderwand und Beutelrückwand und ggf. den Beutelbodenwand am unteren Beutelende zu verbinden. Die verschiedenen Beutelwände (Beutelvorderwand, Beutelrückwand, ggf. Beutelbodenwand) lassen sich durch Faltungen voneinander abgrenzen. Insbesondere die vorstehend beschriebene W-Faltung ist geeignet, um die Beutelbodenwand von der Beutelvorderwand und Beutelrückwand abzugrenzen. Hierbei weist die Beutelbodenwand eine, vorzugsweise mittige, Falte der W-Faltung auf, welche Teil der Beutelbodenwand ist.

Erfindungsgemäß wird der erste Beutelrand vorzugsweise durch das Verschweißen der ersten Seitenkanten von Beutelvorderwand und Beutelrückwand zu einer ersten Schweißnaht und der zweite Beutelrand durch das Verschweißen der zweiten Seitenkanten von Beutelvorderwand und Beutelrückwand zu einer zweiten Schweißnaht gebildet. Hierbei werden also die Seitenkanten direkt verschweißt. Dies ist vorteilhaft; auf diese Weise kann der Warenaufnahmebereich für Versandartikel maximiert werden.

In einer alternativen Ausführungsform fallen die Schweißnähte nicht mit den ersten und zweiten Seitenkanten zusammen, sondern sind von diesen beabstandet. Dabei ist es bevorzugt, wenn der erste Beutelrand eine erste Schweißnaht umfasst, welche in einem ersten mittleren Abstand zu den ersten Seitenkanten von Beutelvorderwand und Beutelrückwand verläuft und der zweite Beutelrand ein zweite Schweißnaht umfasst, welche in einem zweiten mittleren Abstand zu den zweiten Seitenkanten von Beutelvorderwand und Beutelrückwand verläuft. Vorzugsweise sind der erste mittlere Abstand und der zweite mittlere Abstand gleich groß. Weiterhin ist es bevorzugt, wenn der erste mittlere Abstand und/oder der zweite mittlere Abstand kleiner 3 cm, insbesondere kleiner 2 cm und vorzugsweise kleiner 1 cm ist. Schweißnähte, die sich nicht direkt an den Seitenkanten befinden, weisen oftmals eine erhöhte Stabilität auf.

In weiteren erfindungsgemäßen Ausführungsformen sind die Beutelvorderwand und Beutelrückwand am ersten oder zweiten Beutelrand beabstandet von den entsprechenden Seitenkanten, insbesondere durch Schweißnähte, verbunden und am gegenüberliegenden zweiten bzw. ersten Beutelrand die entsprechenden Seitenkanten direkt miteinander verbunden, insbesondere verschweißt. In diesem Fall wird auf der einen Seite die Stabilität erhöht und auf der gegenüberliegenden Seite der Warenaufnahmebereich nicht oder nur unwesentlich eingeschränkt.

Es ist bevorzugt, wenn die Schweißnähte, insbesondere die erste und zweite Schweißnaht, welche Beutelvorderwand und Beutelrückwand am ersten und zweiten Beutelrand verbinden, auch zwei gegenüberliegende Ränder der Beutelbodenwand und/oder die mindestens eine Trageschlaufe oder den mindestens einen Tragegriff in einer zweckmäßigen Ausgestaltung mit der Beutelvorderwand und Beutelrückwand verschweißen. Vorzugsweise sind diese Schweißnähte thermoplastische Schweißnähte. Es hat sich gezeigt, dass eine besonders hohe Festigkeit der Anbindungsstellen der mindestens einen Trageschlaufe oder des mindestens einen Tragegriffs erzielt wird, wenn diese durch das Verschweißen mehrerer Lagen, insbesondere von drei oder fünf Lagen, ausgebildet werden. Bei der Beutelbodenwand schränkt die vorstehende Verschweißung den Bereich, der als Beutelboden zur Verfügung steht, nicht oder nur unwesentlich ein. Die Verwendung derselben Schweißnaht zum Verbinden von Beutelvorderwand und Beutelrückwand und zum Befestigen des Tragegriffs bzw. der Trageschlaufe sowie des Beutelbodens verringert die Zahl der Arbeitsschritte bei der Fertigung erheblich und resultiert somit in verminderten Anfertigungskosten der Versandbeutel.

In einer bevorzugten Ausführungsform weisen sämtliche Schweißnähte die gleiche Orientierung auf. Vorzugsweise weist der Beutel dabei zwei Schweißnähte auf, welche Beutelvorderwand, Beutelrückwand und insbesondere auch Beuteboden miteinander verschweißen. Da diese Ausführungsform nur eine Orientierung der Schweißnähte aufweist, gestaltet sich der Herstellungsprozess besonders einfach. Zudem ist die Stabilität des Beutels erhöht.

Tragegriffe und Trageschlaufen im Sinne der Erfindung sind Vorrichtungen, deren Zweck es ist, das Halten und Tragen des Versandbeutels zu erleichtern. Dabei umfasst der Tragegriff vorzugsweise mindestens eine Folienlage mit einem Eingriffsloch, durch welches ein Nutzer seine Hand und/oder seinen Unterarm durchführen kann, um den Versandbeutel anzuheben. Auch eine solche Ausführungsform soll als Tragegriff im Sinne der vorliegenden Erfindung mit umfasst sein, bei der eine Schwächungszone in einer hierzu ausgelegten Folienlage, beispielsweise in Form einer Perforationslinie, zur Bildung eines solchen Eingriffsloches, vorliegt. Hierbei ist die Perforation regelmäßig, zumindest partiell zu zerstören, bevor die Durchführung einer Hand und/oder eines Unterarms möglich ist. In einer bevorzugten Ausführungsform ist das Eingriffsloch von Beginn an ausgebildet. Besonders bevorzugt wird der Tragegriff durch eine Schwächungszone in einer Folienlage ausgebildet. Öffnungen, die den Zugang zum Inneren des Versandbeutels gestatten sollen, insbesondere Öffnungen zur Entnahme oder Zugabe von Versandartikeln, stellen allerdings vorzugsweise keine Tragegriffe im Sinne der Erfindung dar. In einer bevorzugten Ausgestaltung ist der Tragegriff durch eine Folienlage ausgebildet, welche in die W-förmige Faltung eingebracht und insbesondere mit dieser verschweißt wird. Besagte Folienlage ist dabei kein Teil der Beutelvorderwand, Beutelrückwand und Beutelbodenwand, jedoch vorzugsweise mit Beutelvorderwand, Beutelrückwand und/oder Beutelbodenwand verbunden, insbesondere verschweißt. Der Tragegriff umfasst vorzugsweise eine Folienlage, welche an drei Seiten verschweißt ist, insbesondere mit Beutelvorderwand, Beutelrückwand und Beutelbodenwand.

Eine Trageschlaufe wird vorzugsweise im Gegensatz zum Tragegriff nicht als Eingriffsloch in einer Folienlage des Beutels ausgebildet, sondern umfasst insbesondere ein Trageband. Im Gegensatz zum Tragegriff wird also nicht in einer bestehenden Folienwandung eine Öffnung erzeugt, sondern meist ein, insbesondere flexibles, Trageband verwendet. Vorzugsweise wird das Trageband durch eine, insbesondere bandförmige, Kunststofffolie ausgebildet. Es ist allerdings auch möglich ein Trageband beispielsweise aus Papier zu fertigen. Statt oder zusätzlich zu einem Trageband kann eine Trageschlaufe beispielsweise auch eine Trageschnur oder ein Trageseil umfassen. Trageschlaufen sind regelmäßig gegenüber Tragegriffen bevorzugt. Sie erlauben im Allgemeinen größere Öffnungen zum Durchgreifen und verbrauchen zudem zumeist weniger Material. Auch lassen sich Trageschlaufen oftmals stabiler ausgestalten als Tragegriffe. Es hat sich überraschenderweise gezeigt, dass, insbesondere auch einlagige, Trageschlaufen sich - trotz des im Vergleich zu den Tragegriffen meist kleineren Anbindungsbereichs - sicher und dauerhaft an dem unteren Beutelende anbringen lassen.

In einer bevorzugten Ausführungsform umfasst der Beutel mindestens einen Tragegriff oder eine Trageschlaufe, der bzw. die einlagig ausgebildet ist. Dies bedeutet für den Tragegriff, dass die Folienlage mit dem Griffloch einlagig ist und für die Trageschlaufe, dass insbesondere das Trageband, die Trageschnur oder das Trageseil einlagig ausgestaltet ist. Insbesondere bevorzugt ist besagte eine Lage so ausgestaltet, dass die Trageschlaufe oder der Tragegriff von Beutelvorder- und Beutelrückwand den gleichen Abstand aufweist. Ferner ist es bevorzugt, wenn der Beutel genau einen Tragegriff oder eine Trageschlaufe, der bzw. die einlagig ausgebildet ist, am unteren Ende des Beutels aufweist.

Vorzugsweise ist der mindestens eine Tragegriff oder die mindestens eine Trageschlaufezumindest teilweise, insbesondere vollständig, zwischen Beutelvorderwand und Beutelrückwand angeordnet. Dies bedeutet nicht, dass der Tragegriff oder die Trageschlaufe im Inneren des Beutels vorliegen muss. Vielmehr weist der Boden, wie vorstehend beschrieben, vorzugsweise eine W-förmige Faltung auf, welche außen durch die Beutelvorderwand und Beutelrückwand ausgebildet ist. Somit liegt ein Tragegriff oder eine Trageschlaufe, der bzw. die innerhalb der W-förmigen Faltung angeordnet ist, zwischen Beutelvorderwand und Beutelrückwand. Auch andere Faltungen erlauben eine solche Anordnung. Vorzugsweise wird der Tragegriff bzw. die Trageschlaufe dabei von der, insbesondere gefalteten, Beutelbodenwand umschlossen, beispielsweise indem der Tragegriff oder die Trageschlaufe, insbesondere mittig, zwischen den Seitenfalten der W-förmigen Faltung vorliegt. Dies hat den Vorteil, dass der Tragegriff oder die Trageschlaufe nur zum Vorschein kommt, wenn er bzw. sie tatsächlich benötigt wird. Insbesondere wird so die Stapelbarkeit der leeren Versandbeutel verbessert. Desweiteren wird die Unfallgefahr gesenkt, da ein versehentliches Hängenbleiben am Tragegriff bzw. an der Trageschlaufe nicht möglich ist. Somit werden die Vorzüge von herkömmlichen Versandbeuteln mit und ohne Tragegriff oder Trageschlaufe in dem erfindungsgemäßen Versandbeutel vereint und die entsprechenden Nachteile vermieden.

In einigen bevorzugten Ausführungsformen ist der Tragegriff oder die Trageschlaufe aus einem anderen Material gebildet und/oder weist eine andere Materialstärke, insbesondere mittlere Foliendicke, auf als die Beutelvorderwand und/oder Beutelrückwand. Dies erlaubt es den unterschiedlichen Anforderungen an die Materialien der Beutelwände und des mindesten einen Tragegriffs bzw. der mindestens einen Trageschlaufe gerecht zu werden. Beispielsweise sollte das Material der Beutelvorderwand und/oder Beutelrückwand hochflexibel und zudem günstig sein. Von dem Material der Trageschlaufe oder des Tragegriffs wird sehr viel weniger verbraucht, so dass der Kostenaspekt nicht in gleichem Maße von Bedeutung ist. Auch die Flexibilität ist weniger bedeutsam. Allerdings sollte der Tragegriff bzw. die Trageschlaufe vorzugsweise auf ein Material zurückgehen, welches einer höheren Zugbelastung standhält als das Material der Beutelvorderwand und Beutelrückwand. Vorzugsweise ist die Materialstärke, insbesondere die mittlere Dicke einer Folie, des Tragegriffs bzw. der Trageschlaufe auch höher als die der Beutelvorderwand und/oder Beutelrückwand.

In einer bevorzugten Ausföhrungsform ist die mindestens eine Trageschlaufe, insbesondere als Kunststoff- oder Gewebeband, am unteren Beutelende über zwei Anbindungsbereiche mit dem Versandbeutel, insbesondere der Beutelbodenwand und/oder den Beutelrändem, am unteren Beutelende verbunden, insbesondere verschweißt. Ein solcher Tragegriff bzw. eine solche Trageschlaufe gestattet es dem Nutzer auch, die Versandtasche über dem Arm oder über die Schulter zu tragen, so dass Ermüdungserscheinungen beim Tragen mit der Hand vermieden werden können.

In einer weiteren bevorzugten Ausführungsform weist der mindestens eine Tragegriff oder die mindestens eine Trageschlaufe ein Folienband, insbesondere einen Folienstreifen, insbesondere mit einer Breite von 0,5 bis 5 cm, vorzugsweise 1 bis 3 cm, auf, welcher sich von der ersten bis zum zweiten Beutelrand erstreckt. Die genannten Breiten stellen erfahrungsgemäß einen guten Kompromiss zwischen Materialverbrauch, Handhabbarkeit und Tragesicherheit dar.

Erfindungsgemäß ist es bevorzugt, wenn ausschließlich das untere Beutelende des Versandbeutels mindestens einen Tragegriff oder mindestens eine Trageschlaufe aufweist. Dies hat den Vorteil, dass nur dort ein Tragegriff bzw. eine Trageschlaufe vorliegt, wo das geschlossene Beutelende das Material der Tüte hinreichend stärkt. Besonders bevorzugt sind auch Ausführungsformen mit einem oder zwei Tragegriffen bzw. Trageschlaufen, insbesondere einem Tragegriff oder einer Trageschlaufe. Auch ist der Abstand zur ersten Öffnung in der besagten vorteilhaften Ausgestaltung so hinreichend groß, um die Tragesicherheit bzw. Stabilität des Tragegriff bzw. der Trageschlaufe nicht nachteilig zu beeinträchtigen.

Vorzugsweise hat die die Beutelvorderwand eine erste Länge, welche dem mittleren Abstand zwischen Oberkante und Unterkante der Beutelvorderwand entspricht und die Beutelrückwand eine zweite Länge, welche dem mittleren Abstand zwischen Oberkante und Unterkante der Beutelrückwand entspricht, wobei die erste Länge kürzer als die zweite Länge ist, so dass die Beutelrückwand am oberen Beutelende über die Beutelvorderwand hinausragt. Der über die Beutelvorderwand hinausragende Teil der Beutelrückwand kann vorzugsweise umgeklappt werden, um die erste Öffnung am oberen Beutelende zu verschließen.

Auch hat die Beutelvorderwand vorzugsweise eine erste Breite, welche dem mittleren Abstand zwischen erster und zweiter Seitenkante der Beutelvorderwand entspricht, und die Beutelrückwand vorzugsweise eine zweite Breite, welche dem mittleren Abstand zwischen erster und zweiter Seitenkante der Beutelrückwand entspricht. Vorzugsweise sind erste und zweite Breite gleich groß. Insbesondere bevorzugt ist die Breite der Beutelvorderwand geringer als die Länge der Beutelvorderwand und die Breite der Beutelrückwand geringer als die Länge der Beutelrückwand. Dies hat den Vorteil, dass der Tragegriff bzw. die Trageschlaufe an dem kürzeren Teil des Versandbeutels angeordnet ist, was in einer höheren Stabilität resultiert.

Vorzugsweise weist die Beutelrückwand am oberen Beutelende des Versandbeutels Befestigungsmittel auf, wobei diese Befestigungsmittel, insbesondere nach dem Umklappen eines Abschnitts der Beutelrückwand auf die Beutelvorderwand, dazu ausgelegt sind, die erste Öffnung am oberen Beutelende zu verschließen. Besagter Abschnitt ist vorzugsweise der Abschnitt der Beutelrückwand, welcher am oberen Beutelende über die Beutelvorderwand hinausragt. Alternativ oder zusätzlich kann auch die Beutelvorderwand Befestigungsmittel aufweisen, um die erste Öffnung zu verschließen. Durch das Umklappen wird der Beutel nicht oder nur geringfügig deformiert, so dass beispielsweise Dokumente nicht geknickt werden. Insbesondere eine Öffnung, die beispielsweise einen Zugschnur verwendet, um die Öffnung bis zum vollständigen Verschließen zu verengen, wäre für Dokumente weniger geeignet.

Vorzugsweise lässt sich die erste Öffnung mit mindestens einem ersten Klebestreifen verschließen. Dieser erstreckt sich vorzugsweise längs des oberen Beutelendes, insbesondere entlang (und ggf. beabstandet von) der Oberkante von Beutevorder- und/oder Beutelrückwand. Klebestreifen gestatten ein schnelles und sicheres Versiegeln. In einer bevorzugten Ausführungsform ist die erste Öffnung mit einem Befestigungsmittel, vorzugsweise mit mindestens einem ersten Klebestreifen verschließbar, wobei vorzugsweise die Beutelrückwand innenseitig und/oder die Beutelvorderwand außenseitig besagte Befestigungsmittel aufweist, insbesondere so, dass diese mit der Beutelvorderwand bzw. der Beutelrückwand zur Anlage kommen, falls ein Abschnitt der Beutelrückwand auf die Beutelvorderwand geklappt wird.

Besagte Klebestreifen haben vorzugsweise eine Breite zwischen 0,3 cm und 3 cm, insbesondere zwischen 0,5 cm und 2 cm. Durch die geeignete Breite wird ein sicherer Verschluss der Öffnung gewährleistet, wobei insbesondere ein unbeabsichtigtes Öffnen des Versandbeutels vermieden wird. In einer weiteren bevorzugten Ausführungsform verkleben die Klebestreifen gegenüberliegende Folienlagen irreversibel. Irreversibel bedeutet dabei, dass die Klebung ohne eine Zerstörung zumindest eines, insbesondere benachbarten, Teilbereichs der Folie nicht mehr öffnen lässt. Dies ist vorteilhaft, da so sichergestellt wird, dass die Öffnung sich während des Transports, insbesondere beim Tragen am Tragegriff oder an der Trageschlaufe, nicht unbeabsichtigt öffnen kann. Auch kann so ein unautorisiertes Öffnen festgestellt werden.

In einer zweckmäßigen Ausgestaltung weist die erste Öffnung eine Länge auf, die geringer ist als die Länge der Oberkanten der Beutelvorderwand und/oder Beutelrückwand, vorzugsweise jedoch größer als 70 % der Länge der Oberkanten, insbesondere 90 % der Länge der besagten Oberkanten.

In einer weiteren bevorzugten Ausführungsform ist die verschließbare Öffnung mit zwei beabstandeten, vorzugsweise im Wesentlichen parallelen, Klebestreifen an Beutelvorder- und/oder Beutelrückwand ausgestattet, wobei sich zwischen besagten Klebestreifen ein zerstörbarer Folienbereich erstreckt. Somit kann der Klebestreifen, welcher dem oberen Beutelende näher ist, verwendet werden, um den Beutel erstmalig zu verschließen. Der zerstörbare Folienbereich kann zum Öffnen der Versandtasche zerstört werden. Durch das Zerstören des Folienbereichs wird die erste Öffnung freigegeben. Der zweite Klebestreifen, welcher von dem oberen Beutelende weiter beabstandet ist, lässt sich verwenden, um die erste Öffnung erneut zu verschließen. In einer vorteilhaften Ausgestaltung umfasst der besagte Folienbereich mindestens eine Schwächungslinien oder Schwächungszone zwischen beabstandeten Klebestreifen. In einer besonders bevorzugten Ausführungsform sind der erste und zweite Klebestreifen im Wesentlichen parallel und beabstandet ausgerichtet. Im Wesentlichen parallel bedeutet im Sinne der vorliegenden Erfindung, dass die Abweichung von einer parallelen Ausrichtung weniger als 10°, vorzugsweise weniger als 5° beträgt. Vorzugsweise ist der mittlere Abstand zwischen den beabstandeten Klebestreifen weniger als 9 cm, insbesondere weniger als 7 cm und insbesondere bevorzugt weniger als 5 cm.

In einer Ausführungsform weist der Versandbeutel nur eine erste Öffnung auf, so dass der Warenaufnahmebereich für Versandartikel durch Verschließen der ersten Öffnung eingeschlossen wird und keine Befeuchtung/Kontaminierung/Verschmutzung durch weitere Öffnungen erfolgt. Es sei daraufhingewiesen, dass eine Schwächungszonen, insbesondere Schwächungslinien in Form von Perforationslinien, noch keine Öffnung zu Aufnahme und Entnahme von Waren im Sinne der Erfindung darstellt, sondern nur ein Bereich in welchem sich ggf. eine zweite Öffnung durch Zerstörung von besagter Schwächungszone besonders einfach erzeugen lässt.

Da die erste Öffnung erfindungsgemäß beim Tragen am Tragegriff bzw. an der Trageschlaufe meist nach unter zeigt, ist es vorteilhaft, mindestens einen irreversibel klebenden Klebestreifen für die erste Öffnung zu verwenden. So kann ein versehentliches Wiederöffnen ausgeschlossen werden. Das irreversible Kleben des ersten Klebestreifens ist insbesondere dann vorteilhaft, wenn mindestens eine zweite Öffnung, beispielsweise aufgrund von hierfür ausgelegten und eingerichteten Schwächungszonen, insbesondere Schwächungslinien, problemlos ausbildbar ist. In einer bevorzugten Ausführungsform umfasst die Beutelvordenvand, Beutelrückwand und/oder Beutelbodenwand eine Schwächungszone, wobei die Zerstörung der Schwächungszone die mindestens eine zweite Öffnung freigibt. Dies ermöglicht das Bilden der zweiten Öffnung, um einen Versandartikel zu entnehmen. Die Schwächungszone kann eine Schwächungslinie sein, welche gekrümmt oder vorzugsweise linear verläuft. Vorzugsweise lässt sich die erste und/oder zweite Öffnung mit mindestens einem Klebestreifen verschließen. Die Schwächungszone zum Bilden einer zweiten Öffnung ist vorzugsweise nicht in unmittelbarer Nähe der ersten Öffnung angeordnet.

In einer bevorzugten Ausführungsform ist besagte Schwächungszone, insbesondere Schwächungslinie, zum Bilden der zweiten Öffnung am Beutelboden angeordnet. Dies ist vorteilhaft, da die zweite Öffnung dann an dem Ende (unteres Beutelende) ausgebildet werden kann, welche beim Tragen nach oben zeigt, so dass eine besonders einfache Entnahme möglich ist. Ferner ist es vorteilhaft, dass ein versehentliches Zerstören der Schwächungszone während des Tragens nicht zu einem schwerkraftgetriebenem Entfallen der Artikel führt, da die zweite Öffnung beim Tragen nach oben zeigen würde.

Auch betrifft die Erfindung ein Verfahren zum Herstellen eines Beutels, insbesondere eines Versandbeutels, wie er vorstehend beschrieben wurde, umfassend die folgenden Verfahrensschritte, vorzugsweise in dieser Reihenfolge:
- Bereitstellung einer ersten Folie oder einer ersten kontinuierlichen Folienbahn zur Ausbildung der Beutelvorderwand, Beutelrückwand und Beutelbodenwand;
- Bereitstellung einer zweiten Folie oder einer zweiten kontinuierlichen Folienbahn zur Ausbildung der Trageschlaufe oder des Tragegriffs;
- Falten der ersten Folie oder der ersten kontinuierlichen Folienbahn, so dass eine W-Faltung vorliegt, wobei die zweite Folie oder die zweite kontinuierliche Folienbahn von der W-Faltung umschlossen ist;
- Ausbildung von zwei, vorzugsweise parallel, beabstandeten Schweißnähten, so dass die W-Faltung und die umschlossene zweite Folie bzw. die umschlossene zweite kontinuierliche Folienbahn fixiert wird.

Vorstehend genannte erste und zweite Folien sind dabei vorzugsweise Folienbereiche einer kontinuierlichen Folienbahn, die bereits im Wesentlichen auf die Dimensionen der Beutelvorderwand, Beutelrückwand und Beutelbodenwand bzw. die Dimensionen des Tragegriffs oder der Trageschlaufe zugeschnitten wurden. Eine kontinuierliche Folienbahn wurde dagegen noch nicht auf besagte Dimensionen zugeschnitten, sondern bezieht sich auf ein kontinuierliches Band des Produktionsprozesses, welches zu einem späteren Zeitpunkt in die Versandbeutelsegmente unterteilt wird. Besagter Zeitpunkt ist vorzugsweise nach dem oder bei dem Ausbilden der Schweißnähte. Vorzugsweise handelt es sich um eine kontinuierliche Folienbahn. Vorzugsweise handelt es sich um ein Verfahren zu Herstellung des erfindungsgemäßen Versandbeutels, wie er in den Patentansprüchen und der Beschreibung umschrieben wird.

Durch den erfindungsgemäßen Versandbeutel wird ein hervorragender Schutz gegen Umweltbedingungen insbesondere gegen Regen und Schnee bereitgestellt. Das untere Ende weist beim Tragen nach oben und somit wird das obere Ende mit der Öffnung auch bei Regen oder Schneefall nicht benetzt. Ferner sind die Tragegriffe und Trageschlaufen stabiler, insbesondere stabiler im Hinblick auf eine Zugbelastung. Die Öffnung zur Warenaufnahme (erste Öffnung) beeinträchtigt die Stabilität der Tragegriffe bzw. Trageschlaufen nicht mehr nachteilig. Auch sind die Tragegriffe oder Trageschlaufen so angebracht, dass die Öffnung nicht eingeschränkt wird. Ferner, können die Tragegriffe oder Trageschlaufen vorzugsweise in der W-Faltung der Beutelbodenwand untergebracht werden, so dass diese beim Transport nicht stören (falls sie zwischenzeitlich nicht benötigt werden).

Somit ist es aufgrund der genannten Maßnahmen möglich, Tragegriffe oder Trageschlaufen ohne nachteilige Auswirkungen, wie sie eingangs diskutiert wurden, in Versandbeutel zu integrieren. Tragegriffen oder Trageschlaufen stellen in diesem Fall ein deutlicher Mehrwert für einen Versandunternehmer bzw. Zustellboten dar. Sie verhindern effektiv, dass der Versandbeutel entgleiten kann, so dass ein Fallenlassen der Ware unwahrscheinlich ist. Auch ist ein Tragen am Tragegriff bzw. an der Trageschlaufe meist angenehmer für den Zustellboten. Dies ist insbesondere dann von Bedeutung, wenn der Zustellbote berufsbedingt Versandbeutel sehr häufig tragen muss. Durch die Bereitstellung von Tragegriffen oder Trageschlaufen kann somit auch Berufskrankheiten, beispielsweise Rückenschmerzen, vorgebeugt werden.

Weitere Merkmale und Vorteile der Erfindung ergeben sich aus der nachgehenden Beschreibung, in der bevorzugte Ausführungsformen der Erfindung beispielhaft anhand schematischer Zeichnungen erläutert sind. Dabei zeigen:
- Figur 1 a) - c): schematische Frontansichten verschiedener Ausführungsformen der oberen Hälfte des Versandbeutels;
- Figur 2 a) - b): schematische Frontansichten verschiedener Ausführungsformen der unteren Hälfte des Versandbeutels;
- Figur 3: perspektivische Ansicht der Ecke des Versandbeutels am unteren Beutelende gemäß der Ausführungsform in 2 a), wobei die Unterkanten der Beutelvorder- und Beutelrückwand auseinandergezogen wurden, so dass die Trageschlaufe sichtbar wird;
- Figur 4: schematische Querschnittsansicht des Versandbeutels am unteren Beutelende gemäß der Ausführungsform in 2 a), wobei der Quer schnitt längs des Versandbeutel mittig erfolgt.

Figur 1 a) bis c) zeigen verschiedene Ausführungsformen des oberen Abschnitts 1 des Versandbeutels, wobei jeweils die Beutelvorderwand 2 und eine gegenüberliegende am oberen Beutelende 16 etwas längere Beutelrückwand 3 sichtbar ist. In den besagten Ausführungformen ist die Oberkante 8 der Beutelvorderwand niedriger als die Oberkante 7 der Beutelrückwand. Die verschließbare Öffnung liegt zwischen den besagten Oberkanten 7 und 8.
Die erste Seitenkante 4 der Beutelvorderwand 2 liegt an der ersten Seitenkante 10 der Beutelrückwand 3 an, wobei letztere im oberen Abschnitt etwas länger ist. Der sichtbare Abschnitt der Beutelrückwand 3, ist also ein über die Beutelvorderwand 2 hinausragender Abschnitt 29. Die zweite Seitenkante 5 der Beutelvorderwand 2 liegt an der zweiten Seitenkante 9 der Beutelrückwand 3 an, wobei letztere in Richtung des oberen Beutelendes 16 etwas länger ist. Der Versandbeutel weist ein oberes Beutelende 16, einen ersten Beutelrand 14 und einen zweiten Beutelrand 15 auf.

Die Ausführungsform der Figur 1 a) zeigt einen ersten Beutelrand 14, umfassend eine erste Schweißnaht 11, welche Beutelvorderwand 2 und Beutelrückwand 3 beabstandet von der ersten Seitenkante 4 verbindet. Der zweite Beutelrand 15 umfasst eine zweite Schweißnaht 12, welche Beutelvorderwand 2 und Beutelrückwand 3 beabstandet von der zweiten Seitenkante 5 verbindet. Der Abstand zwischen den Seitenkanten 4 bzw. 5 und den zugehörigen Schweißnähten 11 bzw. 12 ist im Wesentlich konstant. Die Schweißnähte 11 und 12 erstrecken sich über die gesamte Länge des Beutels, wobei die Schweißnaht auch oberhalb der Oberkante 8 der Beutelvorderwand vorliegt. Dies ist vorteilhaft, da sich in der Herstellung durchgehende Schweißnähte leichter fertigen lassen. Die verschließbare Öffnung lässt sich mit einem Klebestreifen 13 versiegeln, indem der über die Beutelvorderwand 2 hinausragende Abschnitt 29 der Beutelrückwand 3 auf die Beutelvorderwand 2 umgeklappt wird. Üblicherweise wird zuvor ein Abdeckstreifen an dem Klebestreifen entfernt, welcher verhindert, dass der Klebestreifen 13 schon zu einem früheren Zeitpunkt unkontrolliert an andere Objekte, beispielsweise Versandartikel, anbindet. Dies ist insbesondere dann wichtig, wenn besagte Versandbeutel in Form von Versandbeutelstapeln vertrieben werden. Eine solcher Abdeckstreifen in Form von einer Folie, der ein unabsichtliches Kleben von Klebestreifen verhindert, ist bei gattungsgemäßen Klebestreifen allgemein üblich.

Figur 1 b) zeigt eine weitere Ausführungsform des oberen Abschnitts 1 des Versandbeutels. Ebenso wie in der Ausführungsform gemäß Figur 1 a) wird ein Beutel gezeigt, mit einem ersten Beutelrand 14 umfassend eine erste Schweißnaht 11, welche Beutelvorderwand 2 und Beutelrückwand 3 beabstandet von der ersten Seitenkante 4 verbindet. Der zweite Beutelrand 15 umfasst eine zweite Schweißnaht 12, welche Beutelvorderwand 2 und Beutelrückwand 3 beabstandet von der zweiten Seitenkante 5 verbindet. Der Abstand zwischen den Seitenkanten 4 bzw. 5 und den zugehörigen Schweißnähten 11 bzw. 12 ist im Wesentlichen konstant. Die Schweißnähte 11 bzw. 12 erstrecken sich nicht über die gesamte Länge des Versandbeutels, sondern nur bis zur Oberkante 8 der Beutelvorderwand 2. Da hier die Beutelvorderwand 2 endet, sind Schweißnähte oberhalb der Oberkante 8 nicht unbedingt erforderlich. Ferner weist die Ausführungsform der Figur 1 b) im Gegensatz zur Ausführungsform der Figur 1 a) neben dem Klebestreifen 13 einen weiteren parallelen Klebestreifen 13' auf. Zwischen den besagten Klebestreifen 13 und 13' ist eine zerstörbare Linie 17, beispielsweise eine Schwächungslinie in Form einer Perforationslinie, vorgesehen. Die Linie 17 kann alternativ auch mittels einer Schere durchtrennt werden.

Die Zerstörung der Linie 17 zerstört auch den Bereich zwischen den Klebestreifen 13 und 13' im Sinne der Erfindung. Der Beutel kann mit dem Klebestreifen 13 verschlossen werden, indem der Abdeckstreifen des Klebestreifens 13 entfernt und der über die Beutevorderwand 2 hinausragende Abschnitt 29 der Beutelrückwand 3 auf die Beutelvorderwand 2 umgeklappt wird, so dass der Klebestreifen 13 klebend auf der Beutelvorderwand 2 zur Anlage kommt. Es ist nun allerdings möglich, den Versandbeutel zu öffnen, obgleich der Klebestreifen 13 irreversibel bindet, indem eine Zerstörung des Bereichs entlang der Linie 17 erfolgt. Somit wird entlang der Linie 17 die erste Öffnung wieder freigegeben. Besagte erste Öffnung lässt sich erneut verschließen, indem der Abschnitt der Beutelrückwand 3 unterhalb der Linie 17 nach vorne auf die Beutelvorderwand 2 umgeklappt und mit den Klebestreifen 13' wieder verschlossen wird. Somit weist die Ausführungsform trotz des irreversiblen Klebens mit den Klebestreifen 13 und 13' eine Möglichkeit auf, den Beutel einmalig zu öffnen und erneut zu versiegeln. Es ist dem Fachmann klar, dass auch mehr Klebestreifen denkbar sind, wodurch ein mehrmaliges Öffnen und Verschließen möglich wird. Solche Ausführungsformen, mit Klebestreifen, die durch zerstörbare Folienbereiche unterbrochen werden, sind besonders bevorzugt.

Figur 1 c) zeigt eine weitere Ausführungsform des oberen Abschnitts des Versandbeutels 1. Schweißnähte sind nicht erkennbar. Dies ist darauf zurückzuführen, dass die Schweißnähte nicht beabstandet von den Seitenkanten 4 und 5 sind, sondern dass die Seitenkanten 4 und 10 bzw. 5 und 9 selbst zusammengeschweißt wurden (zumindest im Abschnitt unterhalb der Oberkante 8 der Beutelvorderwand 2). Ferner wurden die Beutelrückwand 3 im Abschnitt 29 oberhalb der Oberkante 8 der Beutelvorderwand 2 angeschrägt, so dass Seitenkanten 9 und 10 nicht linear über die gesamte Länge des Beutels sind. So können die Seitenkanten 9 und 10 der Beutelrückwand 3 im Abschnitt oberhalb der Oberkante 8 bei einem Umschlagen eines Abschnitts der Beutelrückwand auf die Beutelvorderwand nicht abstehen.

Figur 2 a) zeigt eine Ausführungsform des unteren Abschnitts 18 des Versandbeutels. Besagte Ausführungsform kann beispielsweise mit den oberen Abschnitten 1 der Ausführungsformen gemäß 1 a) oder 1 b) kombiniert werden. Der Versandbeuteln weist ein unteres Beutelende 19, einen ersten Beutelrand 14 und einen zweiten Beutelrand 15 auf. Der erste Beutelrand 14 umfasst eine erste Schweißnaht 11, welche die Beutelvorderwand 2 und die Beutelrückwand (nicht dargestellt, da vollständig durch Beutelvorderwand 2 verdeckt) beabstandet von der ersten Seitenkante 4 verbindet. Die Beutelvorderwand 2 wird durch die Unterkante 21 in Richtung des unteren Beutelendes 19 begrenzt. Der zweite Beutelrand 15 umfasst eine zweite Schweißnaht 12, welche Beutel vorderwand 2 und Beutelrückwand beabstandet von der zweiten Seitenkante 5 verbindet. Die Beutelbodenwand ist V-förmig gefaltet und liegt zwischen Beutelvorderwand 2 und Beutelrückwand am unteren Beutelende 19 an. Zusammen mit der Beutelvorderwand 2 und Beutelrückwand bildet die Beutelbodenwand eine W-förmige Faltung. Zu Verdeutlichung ist die Faltkante der V-förmigen Faltung der Beutelbodenwand (bzw. der mittleren Faltkante der W-förmigen Faltung) durch die gestrichelte Linie 22 dargestellt. Besagte Faltkante 22 ist jedoch üblicherweise nicht sichtbar, da diese durch die Beutelvorderwand 2 verdeckt wird (bzw. bei einer Drehung des Versandbeutels um 180° durch die Beutelrückwand). Die Beutelbodenwand erstreckt sich von dem ersten Beutelrand 14 bis zum zweiten Beutelrand 15 und ist dort mit der Beutelvorderwand 2 und Beutelrückwand durch die Schweißnähte 4 und 5 verschweißt. In der V-förmigen Faltung (bzw. in der W-förmigen Faltung) ist eine Trageschlaufe in Form eines Kunststoffstreifens 20 eingebracht. Die Trageschlaufe 20 erstreckt sich ebenfalls von dem ersten Beutelrand 14 bis zum zweiten Beutelrand 15 und ist dort an den jeweiligen Anbindungsstellen mit der Beutelvorderwand 2 und Beutelrückwand durch die Schweißnähte 4 und 5 verschweißt.

Figur 2 b) zeigt eine weitere Ausführungsform des unteren Abschnitts 18 des Versandbeutels. Analog zu Figur 1 c) sind Schweißnähte nicht gekennzeichnet, sondern die Seitenkanten 4 und 10 bzw. 5 und 9 direkt verschweißt. Die Beutelbodenwand erstreckt sich von dem ersten Beutelrand 14 bis zum zweiten Beutelrand 15 und ist dort mit Seitenkanten 4 und 10 bzw. 5 und 9 verschweißt. In dieser Ausführungsform ist die Trageschlaufe eine Gewebeschlaufe 23, welcher an der Beutelbodenwand befestigt ist. Sie ist so in die Faltung der Beutelbodenwand eingefügt, dass er im gefalteten Zustand durch die Beutelvorderwand 2 verdeckt wird.

Figur 3 zeigt eine perspektivische Ansicht einer Ecke 27 des Versandbeutels am unteren Beutelende 19 gemäß der Ausführungsform in 2 a), wobei die Unterkanten 21 und 26 der Beutelvorderwand 2 und Beutelrückwand auseinandergezogen wurden. Der hier wiedergegeben Zustand der Beutels ist also ein deformierter Zustand, um den Blick auf die Trageschlaufe in Form eines Kunststoffbandes bzw. Kunststoffstreifens 20 zu gewähren. Die Beutelbodenwand 24 ist hinter besagtem Kunststoffstreifen 20 als schwarze Fläche sichtbar. Die zweite Schweißnaht 12 ist beabstandet von der zweiten Seitenkante 5 der Beutelvorderwand 2 ebenfalls wiedergegeben. Die Trageschlaufe ist an der Anbindungsstelle 25 mit der Schweißnaht 12 verschweißt.

Figur 4 zeigt eine schematische Querschnittsansicht 28 des Versandbeutels am unteren Beutelende gemäß der Ausführungsform 2 a), wobei der Querschnitt längs des Versandbeutels mittig erfolgt. Somit sind die Seitenkanten und Beutelränder nicht sichtbar. Der Querschnittsansicht lässt sich die Art der W-Faltung entnehmen, wobei die beiden Außenschenkel durch die Beutelvorderwand 2 und Beutelrückwand 3 gebildet werden, während die Beutelbodenwand 24 den Mittelteil bildet und selbst einfach V-förmig an der Faltkante 22 gefaltet ist. Die Faltkanten zwischen Beutelvorderwand 2 bzw. Beutelrückwand 3 und Beutelbodenwand 24 sind auch gleichzeitig die Unterkanten 21 und 26 der Beutelvorderwand 2 bzw. Beutelrückwand 3. Die Trageschlaufe in Form eines Kunststoffstreifens 20 ist in die W-Faltung eingebracht.

Die in der vorstehenden Beschreibung, in den Ansprüchen sowie in den Zeichnungen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Versandbeutel, umfassend ein oberes Beutelende, ein gegenüberliegendes unteres Beutelende, einen ersten Beutelrand und einen zweiten Beutelrand sowie eine Beutelvorderwand und eine gegenüberliegende Beutelrückwand, wobei die Beutelvorderwand und Beutelrückwand jeweils eine Oberkante, eine Unterkante, eine erste Seitenkante und eine zweite Seitenkante enthalten, **dadurch gekennzeichnet, dass** das untere Beutelende geschlossen ist und mindestens einen Tragegriff oder eine Trageschlaufe aufweist und dass das obere Beutelende eine verschließbare, insbesondere wiederverschließbare, erste Öffnung zur Aufnahme von Versandartikeln aufweist.

2. Versandbeutel gemäß Anspruch 1, **dadurch gekennzeichnet, dass** das untere Beutelende einen Beutelboden umfasst, welcher einen Warenaufnahmebereich für Versandartikel in Richtung des unteren Beutelendes begrenzt,
wobei der Beutelboden durch eine Beutelbodenwand und/oder durch mindestens eine Schweiß- oder Klebenaht und/oder durch mindestens eine Faltung ausgebildet ist,
wobei besagte mindestens eine Schweiß- oder Klebenaht vorzugsweise beabstandet zur oder an der Unterkante von Beutelrückwand und Beutelvorderwand verläuft, insbesondere mit einem mittleren Abstand kleiner 2 cm, und/oder wobei die Unterkanten von Beutelrückwand und Beutelvorderwand vorzugsweise Faltkanten der besagten mindestens einen Faltung sind.

3. Versandbeutel gemäß Anspruch 1 oder 2, **dadurch gekennzeichnet, dass** das untere Beutelende eine im Querschnitt W- oder V-förmige Faltung aufweist, wobei die W-förmige Faltung (auch W-Faltung genannt) vorzugsweise durch die Beutelvorderwand, Beutelrückwand und Beutelbodenwand ausgebildet ist und/oder wobei die V-förmige Faltung vorzugsweise durch die Beutelvorderwand und Beutelrückwand ausgebildet ist.

4. Versandbeutel gemäß einem der vorstehenden Ansprüche, **dadurch gekennzeichnet, dass**
die Beutelvorderwand und Beutelrückwand auf einem zusammenhängenden Abschnitt eines zusammenhängenden Materialstreifens basieren, insbesondere einer zusammenhängenden Kunststofffolie, wobei vorzugsweise die Beutelbodenwand ebenfalls Bestandteil des besagten Abschnitts eines zusammenhängenden Materialstreifens ist.

5. Versandbeutel nach Anspruch 4, **dadurch gekennzeichnet, dass** die Beutelvorderwand, Beutelrückwand und Beutelbodenwand Bestandteil eines Abschnitts eines zusammenhängenden Materialstreifens sind, wobei sich Beutelvorderwand und Beutelrückwand durch Faltungen, insbesondere Faltungen die Teil einer W-Faltung sind, von der Beutelbodenwand abgrenzen.

6. Versandbeutel gemäß einem der vorstehenden Ansprüche, **dadurch gekennzeichnet, dass**
der erste Beutelrand durch das Verschweißen der ersten Seitenkanten von Beutelvorderwand und Beutelrückwand zu einer ersten Schweißnaht ausgebildet ist und dass der zweite Beutelrand durch das Verschweißen der zweiten Seitenkanten von Beutelvorderwand und Beutelrückwand zu einer zweiten Schweißnaht ausgebildet ist oder
dass der erste Beutelrand eine erste Schweißnaht umfasst, welche in einem ersten mittleren Abstand zu den ersten Seitenkanten von Beutelvorderwand und Beutelrückwand verläuft und dass der zweite Beutelrand ein zweite Schweißnaht umfasst, welche in einem zweiten mittleren Abstand zu den zweiten Seitenkanten von Beutelvorderwand und Beutelrückwand verläuft, wobei der erste mittlere Abstand und der zweite mittlere Abstand vorzugsweise im Wesentlichen gleich groß und insbesondere kleiner 2 cm sind oder
dass Beutelvorderwand und Beutelrückwand am ersten oder zweiten Beutelrand beabstandet von den entsprechenden Seitenkanten, insbesondere durch Schweißnähte, verbunden sind und am gegenüberliegenden zweiten bzw. ersten Beutelrand die entsprechenden Seitenkanten direkt miteinander verbunden, insbesondere verschweißt, sind.

7. Versandbeutel gemäß einem der vorstehenden Ansprüche, **dadurch gekennzeichnet, dass**
der mindestens eine Tragegriff, insbesondere mindestens eine Folienlage des Tragegriffs, oder die Trageschlaufe über Anbindungsstellen, insbesondere mit Schweißnähten, vorzugsweise mit der ersten und zweiten Schweißnaht gemäß Anspruch 6, an dem Beutelboden und/oder an Beutelvorderwand und Beutelrückwand befestigt ist und/oder
dass eine W-Faltung, insbesondere die W-Faltung gemäß Anspruch 3, mit randständigen Schweißnähten, insbesondere der ersten und zweiten Schweißnaht gemäß Anspruch 6, verschweißt ist.

8. Versandbeuteln gemäß einem der vorstehenden Ansprüche, **dadurch gekennzeichnet, dass**
die Beutelvorderwand, die Beutelrückwand, die Beutelbodenwand, der Tragegriff und/oder die Trageschlaufe, insbesondere mindestens eine Folienlage der Trageschlaufe, mindestens einen thermoplastischen Kunststoff, insbesondere einen Polyester und/oder ein Polyolefin, umfassen, vorzugsweise aus mindestens einem thermoplastischem Kunststoff, insbesondere einem Polyester und/oder Polyolefin, bestehen und/oder
dass die Beutelvorderwand und/oder Beutelrückwand und/oder Beutelbodenwand wasser- und/oder lichtundurchlässig sind.

9. Versandbeutel gemäß einem der vorstehenden Ansprüche, **dadurch gekennzeichnet, dass**
der mindestens eine Tragegriff, insbesondere mindestens eine Folienlage des Tragegriffs, oder die mindestens eine Trageschlaufe aus einem anderen Material, insbesondere mindestens einem anderen thermoplastischen Kunststoff, besteht und/oder eine andere Materialstärke aufweist als die Beutelvorderwand und Beutelrückwand, wobei das Material vorzugsweise einer höheren Zugbelastung standhält als das Material der Beutelvorderwand und Beutelrückwand.

10. Versandbeutel gemäß einem der vorstehenden Ansprüche, **dadurch gekennzeichnet, dass**
der mindestens eine Tragegriff oder die mindestens eine Trageschlaufe zumindest teilweise zwischen Beutelvorderwand und Beutelrückwand angeordnet und/oder von der Beutelbodenwand umschlossen ist, insbesondere so dass der mindestens eine Tragegriff oder die mindestens eine Trageschlaufe, vorzugsweise mittig, zwischen den Seitenfalten der W-förmigen Faltung vorliegt.

11. Versandbeutel gemäß einem der vorstehenden Ansprüche, **dadurch gekennzeichnet, dass**
die mindestens eine Trageschlaufe ein Folienband, insbesondere mit einer Breite von 0,5 bis 5 cm, vorzugsweise 1 bis 3 cm, ist, welcher sich von dem ersten bis zum zweiten Beutelrand erstreckt.

12. Versandbeutel gemäß einem der vorstehenden Ansprüche, **dadurch gekennzeichnet, dass**
die Beutelvorderwand eine erste Länge hat, welche dem mittleren Abstand zwischen Oberkante und Unterkante der Beutelvorderwand entspricht und dass die Beutelrückwand eine zweite Länge hat, welche dem mittleren Abstand zwischen Oberkante und Unterkante der Beutelrückwand entspricht, wobei die erste Länge kürzer ist als die zweite Länge, so dass die Beutelrückwand am oberen Beutelende über die Beutelvorderwand hinausragt und dieser über die Beutelvorderwand hinausragende Abschnitt auf die Beutelvorderwand klappbar ist.

13. Versandbeutel gemäß Anspruch 12, **dadurch gekennzeichnet, dass** die Beutelvorder- oder Beutelrückwand, insbesondere der über die Beutelvorderwand hinausragenden Abschnitt, am oberen Beutelende mindestens ein Befestigungsmittel aufweist, wobei dieses mindestens eine Befestigungsmittel, insbesondere nach dem Umklappen des besagten hinausragenden Abschnitts der Beutelrückwand auf die Beutelvorderwand, dazu ausgelegt ist, die erste Öffnung am oberen Beutelende zu verschließen.

14. Versandbeutel gemäß Patentanspruch 13, **dadurch gekennzeichnet, dass**
das mindestens eine Befestigungsmittel mindestens ein erster Klebestreifen ist, der sich insbesondere von einem Beutelrand bis zum anderen Beutelrand erstreckt, wobei vorzugsweise die erste Öffnung durch einen zweiten Klebestreifen wiederverschließbar ist, und/oder
die Beutelrückwand eine Schwächungszone umfasst, welche zwischen dem ersten und einem beabstandeten zweiten Klebestreifen angeordnet ist, wobei der zweite Klebestreifen vorzugsweise im Wesentlichen parallel zum ersten Klebestreifen verläuft.

15. Versandbeutel gemäß einem der vorstehenden Ansprüche, **dadurch gekennzeichnet, dass** die erste Öffnung sich zwischen erstem Beutelrand und zweiten Beutelrand erstreckt und vorzugsweise am ersten bzw. zweiten Beutelrand durch Schweißnähte, insbesondere die erste und zweite Schweißnaht, begrenzt wird.

16. Verwendung eines Versandbeutels gemäß einem der vorstehenden Ansprüche für das Transportieren von Versandgut, insbesondere Versandgut des Online-Handels.

17. Verfahren zum Herstellen eines Beutels, insbesondere nach einem der Ansprüche 1 bis 15, umfassend die folgenden Verfahrensschritte in dieser oder abweichende Reihenfolge:
• Bereitstellung einer ersten Folie oder einer ersten kontinuierlichen Folienbahn zur Ausbildung der Beutelvorderwand, Beutelrückwand und Beutelbodenwand;
• Bereitstellung einer zweiten Folie oder zweiten kontinuierlichen Folienbahn zur Ausbildung der Trageschlaufe oder des Tragegriffs;
• Falten der ersten Folie oder der ersten kontinuierlichen Folienbahn, so dass eine W-Faltung vorliegt, wobei die zweite Folie oder die zweite kontinuierliche Folienbahn von der W-Faltung umschlossen ist;
• Ausbildung von zwei, vorzugsweise parallel, beabstandeten Schweißnähten, so dass die W-Faltung und die umschlossene zweite Folie bzw. die umschlossene zweite kontinuierliche Folienbahn fixiert wird.
